# EUROPÄISCHE PATENTSCHRIFT

(11) **EP 1 340 943 B1**
(45) Veröffentlichungstag und Bekanntmachung des Hinweises auf die Patenterteilung: **05.08.2009**
(21) Anmeldenummer: 03002816.1
(22) Anmeldetag: 07.02.2003
(51) Int. Cl.: F24B 5/02, F24B 1/02

(54) **Ofen für Festbrennstoffe**
Stove for solid fuels
Poêle pour combustibles solides

(30) Priorität: 27.02.2002 DE 20203110 U
(43) Veröffentlichungstag der Anmeldung: 03.09.2003
(73) Patentinhaber: Stahl- und Apparatebau Specht OHG, 35116 Hatzfeld (DE)
(72) Erfinder: Specht, Rolf, 35116 Hatzfeld (DE); Specht, Bodo, 35116 Hatzfeld (DE)
(74) Vertreter: Buchhold, Jürgen

(56) Entgegenhaltungen:
- EP-A- 0 152 317
- FR-A- 1 016 208
- US-A- 327 650

## Beschreibung

Die Erfindung betrifft einen Ofen für Festbrennstoffe, insbesondere Holz, gemäß dem Oberbegriff von Anspruch 1.

In FR 2 558 241 A1 ist ein Ofen für Feststoffe mit allgemein kastenförmigem Aufbau beschrieben. Über einem rechteckigen Brennraum befindet sich zwischen zwei Bodenplatten eine trichterförmige, oben einen Rost aufweisende Vorkammer. Darin wird Primärluft vorgewärmt, die mit von der Ofen-Vorderseite kommender Sekundärluft einerseils durch einen Ringspalt an der Vorkammer vorbei nach unten zuströmt. Andererseits gelangt die Zuluft durch Öffnungen der oberen Bodenplatte und, über von ihr nach oben abstehende kurze Rohre, durch die Vorkammer hindurch in den Brennraum.
Der Aufbau umfaßt einen Wasserkessel mit einem unteren Einlaß für Kaltwasser und einem oberen Auslaß für Warmwasser. Ein Schacht an der Kesselrückseite dient zur Absaugung des Rauchgases durch einen Lüfter und als Wärmetauscher.

Gemäß EP 0 124 945 A2 wird sowohl Primär- als auch Sekundärluft über benachbarte Einlässe dem Ofen-Brennraum zugeführt, und zwar durch je eine Reihe von Öffnungen oberhalb des Feuerungsträgers, wobei für die Sekundärluft-Zufuhr ein Konus-Ringkanal vorgesehen ist. Direkt neben dem als Brennerplatte ausgebildeten Feuerungsträger, von dem ein mittig angeordnetes Brennrohr nach unten absteht, sind weitere Öffnungen vorhanden, die Tertiärluft einbringen. Dieser Ofen scheint fertigungstechnisch anspruchsvoll und im Gebrauch nicht unproblematisch zu sein.

Ein Ofen vergleichbarer Art ist in DE 39 35 846 C2 beschrieben. Sein Gehäuse umschließt einen Brennraum sowie nahe diesem mündende Zuluft- und Abgaskanäle, die ein Gegenstrom-Wärmetauschsystem bilden. Eine Bodenplatte als Feuerungsträger ist von der Brennkammer-Wandung durch einen umlaufenden Ringspalt getrennt. Wenigstens ein Sekundär-Zuluftkanal reicht über die ganze Unterseite der Bodenplatte. Das ermöglicht kontinuierlichen Dauerbrand bei guter Ausnutzung der Schwelgase, welche die Glut- bzw. Reduktionszone langsam passieren, während Sekundärluft frisch und vorgeheizt von unten über den Ringspalt zuströmt. Daß dieser mit einer seitlichen Nachbrennkammer strömungsverbunden ist, erfordert jedoch konstruktiven Mehraufwand und erhöhten Platzbedarf.

In hohem Maße bestimmt der Feuchtegehalt des Brennstoffs (meist Brennholz) die Auslegung von Feuerungen, da bei hoher Feuchte viel Wasser verdampft, aufgeheizt und abtransportiert werden muß. Dabei sinkt die Temperatur im Feuerraum und die Verweilzeit der Brenngase wird kürzer, was außer schlechtem Ausbrand auch geringen Wirkungsgrad und hohe Emissionen nach sich zieht. In der Phase der Pyrolyse, d.h. der thermischen Spaltung und Entgasung des Brennmaterials, bilden sich oft schädliche Rauchgase von hohem Heizwert, die schon im Schornstein kondensieren können. Besondere Aufmerksamkeit verdient daher die bestmögliche Oxidation der Pyrolyseprodukte, die hohe Temperatur und reichliches Sauerstoffangebot voraussetzt.

Ausgehend vom Stand der Technik ist es Aufgabe der Erfindung, mit möglichst einfachen, wirtschaftlichen Mitteln einen Ofen mit verbesserten Brenn- und Strömungsverhältnissen zu schaffen, um eine Steigerung des Wirkungsgrades und günstigste Abgaswerte zu erreichen. Das Optimierungsziel umfaßt nicht nur die Nennlast, sondern alle Betriebsfälle; ferner hohe Brenndauer pro Ofenfüllung, wobei ein großer Feuerraum das Einlegen auch sperriger Holzscheite ermöglichen soll.

Hauptmerkmale der Erfindung sind im kennzeichnenden Teil von Anspruch 1 angegeben. Ausgestaltungen sind Gegenstand der Ansprüche 2 bis 14.

Bei einem Ofen für Festbrennstoffe, insbesondere Holz, mit einem Gehäuse, das eine schamottausgekleidete Brennstoffvorrats- und Brennkammer sowie nahe dieser mündende, Zuluft- und Abgaskanäle aufweist, mit einem scheiben- oder plattenförmigen Feuerungsträger, dessen unterem Bereich Sekundärluft-Öffnungen zugeordnet sind und der an einem Zentraldurchlaß über einen Ringspalt mit einer nachgeordneten Nachbrenn- und Aschekammer strömungsverbunden ist, sieht die Erfindung laut Anspruch 1 vor, daß ein Luftzufuhr-Ringkanal im unteren Bereich der Brennkammer den darin zentral angeordneten Feuerungsträger umschließt und daß Öffnungen für die Zufuhr von Primär- und Sekundärluft zwischen den Kammern in dem Luftzufuhr-Ringkanal ausgebildet sind. Ein Ofen mit ähnlichem Aufbau ist aus der EP 0 152 317 A1 bekannt.

Dieser Aufbau ermöglicht auf einfache Weise außerordentlich günstige Brennbedingungen. Auf etwa halber Höhe des Ofens führt der Ringkanal, der den Feuerungsträger in der Mitte des Ofens umgibt, ins Innere auf optimale Weise Luft zu. Das Verhältnis von Primär- zu Sekundärluft wird unter gemeinsamer Zufuhr und Dosierung konstruktiv definiert, und zwar durch Lage, Anzahl, Gestalt und Abmessungen der betreffenden Öffnungen. Am Feuerungsträger und in beiden Brennräumen sorgt das Zusammenwirken der Primär- und Sekundärluft dafür, daß ein gleichmäßiger Abbrand stattfindet. Beim Aufheizen führt ein Druckgradient die sich gut mit Luft mischenden Schwelgase durch die heiße Glut im oberen Brennraum hindurch nach unten, nämlich über den Zentraldurchlaß in die untere Kammer, wo in stetiger Flammzone eine homogene Oxidation und - dank der entstehenden Asche - zudem eine heterogene Katalyse stattfindet. Die Asche fällt in den Aschekasten und wird vom dort vorhandenen Abgas-Luft-Gemisch überstrichen, so daß noch brennbare Holzkohleanteile vollständig ausbrennen. Dadurch ergeben sich bei bestem Wirkungsgrad gleichzeitig niedrigste CO- und hohe CO₂-Werte, während auch sehr wenig Asche anfällt. Ein herkömmlich z.T. notwendiger Aufwand einer Lambda-Sonde mit Mikroprozessor-Regelung erübrigt sich hier. Das Abgas, das eine Temperatur von z.B. höchstens 250 °C und einen CO-Gehalt von z.B. nur 0,05% hat, wird ohne zusätzlichen Lüfter, nämlich nur durch den atmosphärischen Zug des Kamins, aus dem Ascheraum seitlich abgesaugt. In den Ofenwandungen wärmt das Abgas zugleich die Zuluft vor, wodurch es sich selbst abkühlt. Dabei tragen die Seitenwände des Ofens vollflächig zur Nutzung von im Abgas noch enthaltener Wärme bei.

Erfindungsgemäß sind die Radialdurchlässe in Form je einer Bohrung oder Aussparung im Mittelbereich von wenigstens zwei Seitenbegrenzungen der Brennkammer ausgebildet. Man erkennt, daß sich die Sekundärluft-Zufuhr so auf wählbar geringe Luftmengen beschränken läßt. Selbst bei Minimallast bleiben die Emissionen deutlich unter den Norm-Grenzwerten, weil das Verhältnis der Minimalmengen von Primär- zu Sekundärluft durch die Luftstufung optimiert wird. Weiterhin sind im Bereich eines unterhalb des Feuerungsträgers befindlichen, mit einem Zentraldurchlaß versehenen Doppelbodens Öffnungen zur Zufuhr von Sekundärluft in die Nachbrennkammer vorhanden. Der kostengünstig herstellbare und leicht zu montierende Doppelboden trennt die beiden Brennkammern und unterstützt durch seine Anordnung zugleich die Verbrennung.

Gemäß Anspruch 2 ist an der Ofen-Frontseite für die Luftzufuhr ein Spalt, wenigstens ein Schlitz und/oder eine Reihe beabstandeter Öffnungen, vorhanden. Eine gemein same Zuluft-Regelklappe befindet sich nach Anspruch 3 vorzugsweise im Bereich der Vorderfront des Ofens; bequem zugänglich kann die Regelklappe aber auch an einer Seite des Ofens sitzen. Durch die Einsteilbarkeit der Primärluft-Zufuhr, wozu laut Anspruch 4 wenigstens zwei Ringkanal-Öffnungen in Umfangsabständen an einer oder jeder Ofenseite angeordnet sein können, ist eine Anpassung an unterschiedliche Schornsteine leicht möglich. Zudem sieht die Erfindung vor, daß die Öffnungen für Sekundärluft als Ringkanal-Radialdurchlässe ausgebildet sind, die also auf den Zentraldurchlaß zu gerichtet sind.

Laut Anspruch 5 umschließt der Ringkanal eine Schamott-Platte, die den Feuerungsträger oberhalb der Zentralöffnung abstützt und vorzugsweise zweiteilig ist, um Montage und eventuellen Austausch zu erleichtern. Bevorzugt münden nach Anspruch 6 in den schmalen Raum zwischen der Schamott-Platte und dem darunter angeordneten Doppelboden, die Öffnungen für Sekundärluft, welche der Nachbrennkammer auf sehr kurzem Wege zufließt,

Gemäß Anspruch 7 weist der Feuerungsträger oberhalb des Zentraldurchlasses einen bodenparallelen Rost auf, an den zum Doppelboden hin ein Ringspalt anschließt. Auf diese Weise sind in überaus kompakten Aufbau einerseits eine stabile Abstützung des Füllmaterials in der Glutzone und andererseits eine definierte Luftzufuhr in der Trennzone zwischen den Ofenkammern gewährleistet. Der Rost ist vorzugsweise mit dem Zentraldurchlass formähnlich oder formgleich, so daß sich in beiden Brennkammern besonders günstige Strömungsverhältnisse einstellen.

Gemäß der Weiterbildung von Anspruch 8 sind namentlich an der Rückseite des Ofens Öffnungen für Minimallast-Zuluft vorhanden, z.B. düsenförmige Radialdurchlässe, Bohrungen mit einstellbarer Weite u.dgl., die nahe am Doppelboden oder direkt in den Ringkanal münden. Diese bedarfsweise nachregelbare Luftzufuhr ist mithin unabhängig von der Regelstellung der Luftklappe und sorgt für ausreichende Nachverbrennung, wenn in gewissen Perioden Heizleistung kaum gebraucht wird, der Ofen aber in Bereitschaft bleiben soll.

Thermodynamisch ist es günstig, wenn der Ringkanal laut Anspruch 9 in die Ofenwand integriert ist, indem er unmittelbar an eine Schamott-Auskleidung bündig oder formähnlich anschließt. Das trägt außerdem zum kompakten Aufbau des Ofens bei.

Ein wichtiges Merkmal der Erfindung besteht gemäß Anspruch 10 darin, daß sich die Brennkammern, der Ringkanal und der Doppelboden zur Vorderseite des Ofens hin erweitern, bevorzugt in Trapezform, wodurch der Ofen eine breite Front erhält, die mit gefälligem Design ausgestattet werden kann. Zugleich treten die Seitenflächen nach hinten zurück, so daß z.B. eine Eck-Aufstellung des Ofens erleichtert wird. Eine Vorwölbung der Ofenfront verbessert seinen optischen Eindruck.

Nach Anspruch 11 können die an Seitenwänden des Ofens angeordneten Abgaskanäle zumindest Teilbereiche des Ringkanals umschließen, was sich als fertigungstechnisch günstig erweist. Außerdem bilden die Zuluft- und Abgaskanäle einen Gegenstrom-Wärmetauscher, der zur maximalen Nutzung der Heizenergie beiträgt.

Noch eine andere Ausgestaltung des Ofens gibt Anspruch 12 an, indem unterhalb des Doppelbodens Tertiärluft zuführbar ist, insbesondere über Drossel-Abzweigungen vom Ringkanal, so daß die Verbrennung noch besser steuerbar ist.

Zweckmäßig ist der Rauchgas-Weg laut Anspruch 13 umsteuerbar, beispielsweise mittels einer handbetätigbaren Klappe im Ofenrohrstutzen, die eine horizontale oder vertikale Abdichtung ermöglicht, aber auch Zwischenstellungen einnehmen kann. Anspruch 14 sieht vor, daß das Öffnen der Brennkammertür automatisch eine Umsteuerung der Gasführung bewirkt, was für die Ofenbenutzer von großem praktischem Vorteil ist, weil selbst bei einer Fehlbedienung kein Rauchgas in die Umgebung gelangt.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine schematisierte Schrägansicht eines erfindungsgemäßen Ofens mit geöffneten Türen,
- Fig. 1a: eine Draufsicht auf den Ofen von Fig. 1,
- Fig. 2: einen Seiten-Längsschnitt durch die Ofenmitte quer zur Rückseite,
- Fig. 2a: einen Seiten-Längsschnitt entsprechend Fig. 2 mit schematisiert einge-zeichneten Strömungsverläufen,
- Fig. 3: eine Schräg-Einsicht von oben in den Feuerungsraum des Ofens von Fig. 1,
- Fig. 3a: eine Schräg-Einsicht entsprechend Fig. 3 mit schematisiert eingezeichneten Ströniungsverläufen,
- Fig. 4: einen Teil-Längsschnitt durch die Ofenmitte parallel zur Rückseite,
- Fig. 4a: einen Teil-Längsschnitt entsprechend Fig. 4 mit schematisiert eingezeichneten Strömungsverläufen und
- Fig. 5: einen Längsschnitt entsprechend Fig. 4 über die ganze Ofenhöhe.

Man erkennt in Fig. 1 eine bevorzugte Bauform eines erfindungsgemäßen Ofens 10 allgemein, und zwar bei geöffneter Ofenfront, um einen vereinfachten Einblick in sein Inneres zu gewinnen. Der auf Füßen 11 - bevorzugt mit leichter Rückneigung - stehende Ofen 10 hat ein Gehäuse 12, das von (nicht bezeichneten) Ofenwandungen und der Ofenfront begrenzt wird. Er weist eine obere Kammer 14 und eine untere Kammer 34 auf, die jeweils mit einer in herkömmlicher Art verschließbaren Tür ausgestattet sind, nämlich einer oberen Tür 13 mit Sichtscheibe 15 und einer unteren Tür 43 mit Sichtscheibe 45. Oben wird das Gehäuse 12 durch eine Deckplatte 19 abgeschlossen, die eine (nicht bezeichnete) waagrechte Stellfläche für zu beheizende Gefäße haben kann, z.B. für einen Wasserkessel.

Das Gehäuse 12 ist an den Innenwänden in üblicher Art mit Schamott-Auskleidungen 35 versehen (vergl. Fig. 2 und 5). An der Rückseite befindet sich ein Ofenrohrstutzen 16, dem eine beispielsweise mittels eines (nicht dargestellten) Hebels handbetätigbare Klappe 18 zugeordnet ist (Fig. 2). Im Oberteil der oberen Kammer 14 ist eine Rauchgas-Lenkplatte 17 angebracht, die als Hitzeschild zum Schutz des Rauchrohres dient.
Die Verbindung zu rückseitigen Abgaskanälen 40 oder zum obersten Bereich der Kammer 14 wird von der Klappe 18, die ihre Schwenkachse an oder nahe der Ofenrückwand hat, entweder abgedichtet oder zumindest teilweise freigegeben.

Ein Blecheinsatz mit einem Doppelboden 20, der auf Montageleisten 26 ruht und durch Stege 23 diagonal versteift ist (Fig. 3 und 4), unterteilt das innere Ofenvolumen, so daß sein oberer Teil den Füllraum in Form der Brennstoffvorrats- und Brennkammer 14 und sein unterer Teil die Nachbrenn- und Aschekammer 34 bildet. Ein aus einer Schamott-platte 22 und einem Rost 28 bestehender Feuerungsträger ist rundum von einem Ringkanal 21 umschlossen, der von außen mit Primär- und Sekundärluft versorgt wird.

Die Schamottplatte 22, die zur Erleichterung der Montage geteilt sein kann, hat einen Zentraldurchlaß 24, über dem sich der durch Haltewinkel 27 abgestützte Rost 28 befindet. Dieser schließt mit einem Ringspalt 30 an den Zentraldurchlaß 24 an, wie insbesondere aus Fig. 2 und 4 ersichtlich

Der Ringkanal 21 hat im oberen Bereich Öffnungen 44 für die Zufuhr von Primärluft in die Kammer 14. Der Doppelboden 20, der mittig einen mit dem Zentraldurchlaß 24 fluchtenden Durchlaß 24a hat, ist axial durch einen schmalen Zwischenraum von der darüber befindlichen Schamott-Platte 22 getrennt. Im Bereich dieses Zwischenraums hat der Ringkanal 21 Öffnungen 48 für die Zufuhr von Sekundärluft.

Fig. 1 gewährt einen Einblick von oben in die beiden Kammern 14, 34. Deutlicher sieht man in Fig. 3 und 3a den unteren Bereich der oberen Kammer 14 mit dem Feuerungsraum, dessen Gestaltung und Anordnung in Fig. 4 und 4a dargestellt ist, und man sieht ferner die Nachbrennkammer 34, die zur Aufnahme eines entnehmbaren Aschekastens 36 Gleitschienen 37 aufweist. Beiderseits des Aschekastens 36 sind Umlenkflächen 38 für das nach unten strömende Rauchgas vorhanden, das in dem Umlenkraum 46 oberhalb einer bodenseitigen Schamottplatte 52 zur Seite umgelenkt wird und durch Abgaskanäle 40 nach oben in den Ofenrohrstutzen 16 gelangt (Fig. 2a). Man bemerkt, daß die Abgaskanäle 40 beiderseits im Gehäuse 12 angeordnet sind und beispielsweise durch gewölbte und/oder gerippte Außenwände abgedeckt sein können.

Die Brennkammer 14 hat Schamott-Auskleidungen 35, an die sich nach unten der Ringkanal 21 anschließt. Dieser wird durch einen Spalt 41 gespeist, der sich bevorzugt breit über die Ofenfront erstreckt. In seinem oberen Bereich hat der Ringkanal 21 eine Anzahl von Öffnungen 44 in Form von Bohrungen oder Schlitzen, vor denen nach innen schräg gerichtete oder einwärtsgewölbte Abkantflächen angeordnet sein können. An der Ofenfront befindet sich eine Regelklappe 42, die mit einem Hebel 32 betätigbar ist (Fig. 2, 2a), um die Zufuhr von Primärluft und Sekundärluft fein zu regulieren. Insbesondere durch Zusammenschau der Strömungspfeile in Fig. 2a und Fig. 4a wird deutlich, daß die Luft an der Regelklappe 42 ins Offen-Innere eintritt, wobei die Primärluft aus dem Ringkanal 21 durch die über den Umfang verteilten Schlitze oder Bohrungen 44 gleichmäßig zum Zentrum der Brennkammer 14 gelangt, wo die Schamottplatte 22 mit dem Zeritraldurchlaß 24 und der Doppelboden 20 mit dem ebensogroßen, fluchtenden Zentraldurchlaß 24a versehen ist. Der im Abstand darüber befindliche Rost 28 mit seinen Ausnehmungen - bevorzugt Lochreihen oder Langlochbögen - bildet den Kernbereich des Feuerungsträgers, wo die Glut nach unten durchströmt wird.

Man erkennt, daß aus dem Ringkanal 21 zufließende Primärluft durch die Öffnungen 44 und das (nicht dargestellte) Brenngut hindurch bis an den Ringspalt 30 gelangt. Zugleich speist der Ringkanal 21 über Sekundärluft-Bohrungen 48 den schmalen Zwischenraum im Doppelboden 20, wodurch sich das Gemisch von Primärluft und Brenngasen in den Zentraldurchlässen 24, 24a mit der hinzutretenden Sekundärluft vereinigt. Im Nachbrennraum 34 findet daher eine intensive Verbrennung statt, so daß die an Leitflächen 38 seitlich nach außen geführten Abgase niedrigste CO- und hohe CO₂-Werte aufweisen.

Dank der Verteilung der Primärluft über einen flächigen Anströmbereich, der sich an der Ofenfront über die volle Breite der Sichtscheiben 15, 45 (Fig. 2) erstreckt und durch Spülbohrungen 25 unmittelbar hinter diesen gespeist wird, schirmt ein weitgehend laminarer Luftstrom die Scheiben 15, 45 gegenüber den Rauchgasen des Feuers ab.

Wenn die obere Tür 13 geöffnet wird, werden die Strömungsverhältnisse grundlegend verändert. Es können keine Rauchgase austreten, da der Ofen aus dem Dauerbetrieb automatisch in den beim Anheizen gegebenen Betriebszustand übergeht. Die nach unten durch den Umlenkraum 46 geführten Rauchgase entweichen über die Abgaskanäle 40 nach oben durch den Stutzen 16 in den Schornstein, ohne daß irgendwelche Zwangsbelüftung gebraucht würde.

Besteht geringer Heizbedarf, soll also eine Glut nur glimmend in Bereitschaft gehalten werden, so wird die Zuluft an der Regelklappe 42 abgesperrt. Durch Öffnungen bzw. Radialdurchlässe 50 - die insbesondere an der Rückseite des Ofens 10 z.B. in Form von Düsen angeordnet sind - können aber geringe Sekundärluftmengen weiterhin einströmen, die den Minimallast-Betrieb aufrechterhalten. Die hierfür erforderliche Primärluft wird dem Ringkanal 21 an der Ofenvorderseite über die Scheibenspülöffnungen 25 und an der Ofenrückwand über Öffnungen 51 zugeführt, deren Durchlaßweite einstellbar ist.

Die Erfindung ist nicht auf die vorbeschriebenen Ausführungsformen beschränkt, sondern in vielfältiger Weise abwandelbar. So können einwärts geneigte Abkantflächen vorhanden sein, die nicht nur die Zuluft umlenken, sondern auch etwaiges Kondensat nach innen bzw. unten ableiten. In bevorzugter Bauform hat der Kaminofen 10 ein Gehäuse 12 mit zwei schamottausgekleideten Kammern 14, 34. An der Ofenfront ist eine für Primär- und Sekundärluft gemeinsame Zuluft-Regelklappe 42 vorhanden, die per Handhebel 32 bedienbar ist. Ein ihr zugeordneter, über die ganze Front reichender Spalt 41 speist einen Ringkanal 21, der die obere Brennkammer 14 in der Zone des Feuerungsträgers 22, 28 umschließt. Der Ringkanal 21 hat in seinem oberen Bereich Öffnungen 44 für Primärluft, beispielsweise wenigstens zwei Bohrungen. Nahe dem Doppelboden 20 sind Öffnungen für Sekundärluft vorhanden, z.B. Bohrungen 48 oder Aussparungen im Mittelbereich von wenigstens zwei Seitenbegrenzungen der Brennkammer 14. Beide Kammern 14, 34 sowie der Ringkanal 21 und der Doppelboden 20 erweitern sich trapezartig zur Vorderseite des Ofens 10 hin. Der scheibenförmige Feuerungsträger hat oberhalb eines Zentraldurchlasses 24 einer Schamottplatte 22 einen Rost 28, z.B. eine bodenparallele Lochplatte, die mit einem Ringspalt 30 an den Doppelboden 20 anschließt, dessen Durchlaß 24a vorzugsweise mit dem Platten-Durchlaß 24 formgleich ist. Namentlich an der Rückseite des Ofens 10 sind Öffnungen für Minimallast-Zuluft vorhanden, z.B. Radialdüsen 50 und einstellbare Öffnungen 51. Der Ringkanal 21 ist bevorzugt in die Ofenwandungen integriert, indem er unmittelbar an Schamott-Auskleidungen 35 bündig anschließt. Seitlich angeordnete Abgaskanäle 40 in Form langer Rauchgaszüge umschließen zumindest Teilbereiche des Ringkanals 21. Die Seitenflächen des Kaminofens 10 können ästhetisch ansprechend und z.B. auch verrippt gestaltet sein, um restliche Nutzwärme möglichst direkt an die Umgebung abzugeben. Unterhalb des Doppelbodens 20 kann Tertiärluft zuführbar sein, z.B. über (nicht dargestellte) Drosset-Abzwcigungen vom Ringkanal 21.

Wichtig ist, daß vor allem im Leistungsbetrieb erfindungsgemäß durch die Konzentration der Gasströmung auf die engen Zentraldurchlässe 24, 24a im Bereich des Doppelbodens 20 zwischen den Brennkammern 14, 34 alle Pyrolyse-Bestandteile zwingend - jedoch ohne Ventilatoren - durch den heißen Kern hindurch abwärtsgeführt werden, der nach oben durch den Holzvorrat wärmegedämmt und nach außen schamottisoliert ist. Der untere Brennraum 34 bildet mit moderaten Temperaturen einen Ausbrandbereich, von dem aus über die Sichtscheiben 15, 45 Energie nach vorn und zur Seite hin über die Abgaszüge 40 in den Aufstellungsraum abgegeben wird. Die radiale Zufuhr von Sekundärluft zwischen den beiden Kammern 14, 34 stellt über ausreichende Querschnitte stets genug Sauerstoff zur Verfügung und sorgt für einen zusätzlichen Mischeffekt.

### Bezugszeichenliste

- 10: Ofen
- 11: Füße
- 12: Gehäuse
- 13: obere Tür
- 14: Brennkammer
- 15: Sichtscheibe
- 16: Ofenrohrstutzen
- 17: Rauchgas-Lenkplatte
- 18: Klappe
- 19: Deckplatte
- 20: Doppelboden
- 21: Ringkanal
- 22: Schamottplatte(n)
- 23: Stege
- 24,24a: Zentraldurchlässe
- 25: Einlässe/Spülbohrungen
- 26: Montageleisten
- 27: Haltewinkel
- 28: Rost
- 30: Ringspalt
- 32: Hebel
- 34: Nachbrennraum
- 35: Schamott-Auskleidung
- 36: Aschekasten
- 37: Gleitschienen
- 38: Umlenkfläche(n)
- 39: Ascheleitfläche(n)
- 40: Abgaskanäle
- 41: Frontspalt
- 42: Regelklappe
- 43: untere Tür
- 44: Primärluft-Öffnungen
- 45: Sichtscheibe
- 46: Umlenkraum
- 48: Sekundärluft-Bohrungen
- 50: Düsen
- 51: einstellbare Öffnungen
- 52: Schamottplatte

## Patentansprüche

1. Ofen für Festbrennstoffe, insbesondere Holz, mit einem Gehäuse (12), das eine schamottausgekleidete Brennstoffvorrats- und Brennkammer (14) sowie nahe dieser mündende Zuluft- und Abgaskanäle (21; 40) aufweist, mit einem scheiben-oder plattenförmigen Feuerungsträger (22, 28), dessen unterem Bereich eine Sekundärluft-Zufuhr (48) zugeordnet ist und der an einem Zentraldurchlaß (24) über einen Ringspalt (30) mit einer nachgeordneten Nachbrenn- und Aschekammer (34) strömungsverbunden ist, wobei ein Luftzufuhr-Ringkanal (21) den im unteren Bereich der Brennkammer (14) zentral angeordneten Feuerungsträger (22, 28) umschließt und daß Öffnungen (44, 48) für die Zufuhr von Primär- und Sekundärluft zwischen den Kammern (14, 34) in dem Luftzufuhr-Ringkanal (21) ausgebildet sind, **dadurch gekennzeichnet, daß** die Öffnungen (48) für Sekundärluft als Ringkanal-Radialdurchlässe ausgebildet sind, wobei die Radialdurchlässe (48) in Form je einer Bohrung oder Aussparung im Mittelbereich von wenigstens zwei Seitenbegrenzungen der Brennkammer (14) ausgebildet sind und daß im Bereich eines unterhalb des Feuerungsträgers (22, 28) befindlichen, mit einem Zentraldurchlaß (24a) versehenen Doppelbodens (20) Öffnungen (48) zur Zufuhr von Sekundärluft in die Nachbrennkammer (34) vorhanden sind.

2. Ofen nach Anspruch 1, **dadurch gekennzeichnet, daß** an der Ofen-Frontseite ein Spalt (41), wenigstens ein Schlitz und/oder eine Reihe beabstandeter Öffnungen (25) vorhanden ist.

3. Ofen nach einem der Ansprüche 1 bis 2, **dadurch gekennzeichnet, daß** eine gemeinsame Zuluft-Regelklappe (42) vorzugsweise im Bereich der Ofen-Frontseite angeordnet ist.

4. Ofen nach einem der Ansprüche 1 bis 3, **dadurch gekennzeichnet, daß** an einer oder jeder Ofenseite in Umfangsabständen wenigstens zwei Ringkanal-Öffnungen (44) für Primärluft angeordnet sind.

5. Ofen nach einem der Ansprüche 1 bis 4, **dadurch** gekenntzeichnet, daß der Ringkanal (21) eine Schamott-Platte (22) umschließt, die den Feuerungsträger (22, 28) oberhalb des Zentraldurchlasses (24) abstützt.

6. Ofen wenigstens nach den Ansprüchen 1 und 5, **dadurch gekennzeichnet, daß** die Öffnungen (48) für Sekundärluft in axialen Zwischenraum zwischen der Schamott-Platte (22) und dem darunter angeordneten Doppelboden (20) münden.

7. Ofen nach einem der Ansprüche 1 bis 6, **dadurch gekennzeichnet, daß** der Feuerungsträger (22) oberhalb des Zentraldurchlasses (24) einen bodenparallelen Rost (28) aufweist, an welchen zum Doppelboden (20) hin ein Ringspalt (30) anschließt.

8. Ofen nach einem der Ansprüche 1 bis 7, **dadurch gekennzeichnet, daß** insbesondere an der Rückseite des Ofens (10) Öffnungen für Minimallast-Zuluft vorhanden sind, beispielsweise düsenförmige Radialdurchlässe (50), Bohrungen (51) mit einstellbarer Weite u.dgL. die nahe am Doppelboden (20) oder direkt in den Ringkanal (21) münden.

9. Ofen nach einem der Ansprüche 1 bis 8, **dadurch gekennzeichnet, daß** der Ringkanal (21) in die Ofenwandungen integriert ist, indem er unmittelbar an Schamott-Auskleidungen (35) bündig oder formgleich anschließt.

10. Ofen nach einem der Ansprüche 1 bis 9, **dadurch gekennzeichnet, daß** die Kammern (14, 34), der Ringkanal (21) und der Doppelboden (20) sich zur Vorderseite des Ofens (10) hin erweitern, bevorzugt in Trapezform.

11. Ofen nach einem der Ansprüche 1 bis 10, **dadurch gekennzeichnet, daß** die an Ofen-Seitenwänden angeordneten Abgaskanäle (40) zumindest Teilbereiche des Ringkanals (21) umschließen.

12. Ofen nach einem der Ansprüche 1 bis 11, **dadurch gekennzeichnet, daß** unterhalb des Doppelbodens (20) Tertiärluft zuführbar ist, insbesondere über Drossel-Abzweigungen vom Ringkanal (21),

13. Ofen nach einem der Ansprüche 1 bis 12, **dadurch gekennzeichnet, daß** der Rauchgas-Weg umsteuerbar ist, beispielweise mittels einer Klappe (18) im Ofenrohrstutzen (16).

14. Ofen nach einem der Ansprüche 1 bis 13, **dadurch gekennzeichnet, daß** das Öffnen der Brennkammertür (13) automatisch eine Umsteuerung der Gasführung bewirkt.

## Claims

1. Stove for solid fuels, especially wood, with a body (12) having a fireclay-clad fuel storage - and burning chamber (14) as well as fresh air and waste gas channels (21, 40) openings near to it, with a discoid or plate-shaped firing base (22, 28) to the lower section of which a secondary-air supply (48) is arranged and which is at a central orifice (24) via an annular passage (30) airflow-connected with a downstream afterburn- and ash chamber (34), with an air supply ring channel (21) enclosing the in the lower section of the burning chamber (14) centrally arranged firing base (22, 28), and with openings (44, 48) for primary and secondary air supply are formed between the chambers (14, 34) in the air supply ring channel (21), **characterized in that** the openings (48) for secondary air are shaped as ring channel radial passages, with the radial passages (48) are formed each as a boring or recess in the middle area of at least two lateral peripheries of the burning chamber (14), and that within the region of a double bottom (20) situated under the firing base (22, 28) and having a central orifice (24a) openings (48) are located for secondary air supply into the afterburn chamber.

2. Stove according to Claim 1, **characterized in that** at the front surface of the stove has a slot (41), at least a slit and/or a line of spaced apertures (25).

3. Stove according to one of the Claims 1 to 2, **characterized in that** a joint supply air control gate (42) is arranged preferably in the region of the stove's front surface.

4. Stove according to one of the Claims 1 to 3, **characterized in that** at one or each stove side at least two ring channel openings (44) for primary air are arranged in circumferential distances.

5. Stove according to one of the Claims 1 to 4, **characterized in that** the ring channel (21) encloses a fireclay slab (22) that supports the firing base (22, 28) above the central orifice (24).

6. Stove at least according to Claims 1 and 5, **characterized in that** the openings (48) for secondary air end in the axial clearance between the fireclay slab (22) and the double bottom (20) arranged under it.

7. Stove according to one of the Claims 1 to 6, **characterized in that** the firing base (22) above the central orifice (24) has a bottom-parallel grate (28) to which is connected an annular passage (30) in direction to the double bottom (20).

8. Stove according to one of the Claims 1 to 7, **characterized in that** especially at the rear surface of the stove (10) are apertures for minimum-load air supply, for example jet-shaped radial apertures (50), borings (51) of adjustable width, and the like that end near the double bottom (20) or directly in the ring channel (21).

9. Stove according to one of the Claims 1 to 8, **characterized in that** the ring channel (21) is integrated into the stove walls by direct flush or true to form connection to fireclay linings (35).

10. Stove according to one of the Claims 1 to 9, **characterized in that** the chambers (14, 34), the ring channel (21) and the double bottom 20) widen towards the front surface of the stove (10), preferably in trapezoidal shape.

11. Stove according to one of the Claims 1 to 10, **characterized in that** the waste gas channels (40) arranged at the lateral walls of the stove enclose at least partial regions of the ring channel (21).

12. Stove according to one of the Claims 1 to 11, **characterized in that** below the double bottom (20) tertiary air can be supplied, especially through reducing branches of the ring channel (21).

13. Stove according to one of the Claims 1 to 12, **characterized in that** the way of the chimney gas can be by-passed, for example by means of a shutter (18) in the stove pipe socket (16).

14. Stove according to one of the Claims 1 to 13, **characterized in that** the opening of the burning chamber door (13) automatically effects a by-passing of the gas lead.

## Revendications

1. Poêle pour combustibles solides, en particulier le bois, avec une enveloppe (12) , qui présente une chambre (14) de réserve de combustible et de combustion, habillé de chamotte ainsi que des conduits (21;40) d'amenée d'air et de gaz d'échappement débouchant dans cette dernière, avec un support de foyer (22, 28) en forme de disque ou de plaque, dont la zone inférieure est associée à une amenée d'air secondaire (48) et qui est en communication fluidique au niveau d'un passage central (24) par l'intermédiaire d'un espace annulaire (30) avec une chambre de post-combustion et de cendres (34) en aval, dans lequel un conduit annulaire d'amenée d'air (21) entoure le support de foyer (22, 28) disposé de façon centrale dans la zone inférieure de la chambre de combustion et des ouvertures (44, 48) sont pratiquées entre les chambres (14, 34) dans le conduit annulaire d'amenée d'air (21) pour l'amenée d'air primaire et secondaire, **caractérisé en ce que** les ouvertures (48) sont pratiquées pour l'amenée d'air secondaire sous forme de passages radiaux de conduit annulaire, les passages radiaux (48) étant chacun pratiqués sous forme d'un alésage ou d'évidement dans la zone médiane d'au moins deux délimitations latérales pour la chambre de combustion et que, dans la zone d'un double fond (20) muni d'un passage central, se trouvant sous le support de foyer (22, 28), des ouvertures (48) sont présentes pour amener l'air secondaire dans la chambre de post-combustion.

2. Poêle selon la revendication 1, **caractérisé en ce qu'**un espace (41), au moins une fente et/ou une série d'ouvertures espacées (25) sont présentes.

3. Poêle selon l'une quelconque des revendications 1 à 2, **caractérisé en ce qu'**un volet commun (42) de réglage de l'amenée d'air est disposé de préférence dans la zone de la face frontale du poêle.

4. Poêle selon l'une quelconque des revendications 1 à 3, **caractérisé en ce qu'**au moins deux ouvertures (44) de conduit annulaire pour l'air primaire sont présentes sur une ou chaque face du poêle, en des intervalles espacés sur la périphérie.

5. Poêle selon l'une quelconque des revendications 1 à 4, **caractérisé en ce que** le conduit annulaire (21) entoure une plaque de chamotte (22) qui supporte le support de foyer (22, 28) au-dessus du passage central (24).

6. Poêle au moins selon les revendications 1 et 5, **caractérisé en ce que** les ouvertures (48) pour l'air secondaire débouchent dans l'espace intermédiaire entre la plaque de chamotte (22) et le double fond (20) disposé là-dessous.

7. Poêle selon l'une quelconque des revendications 1 à 6, **caractérisé en ce que** le support de foyer (22) au-dessus du passage central (24) présente une grille (28) parallèle au sol, à laquelle se raccorde un espace annulaire (30) en direction du double fond (20).

8. Poêle selon l'une quelconque des revendications 1 à 7, **caractérisé en ce que** des ouvertures pour une amenée de charge minimale d'air sont présentes en particulier sur la face arrière du poêle (10), par exemple des passages radiaux (50) sous forme de buses, des alésages (51) d'une largeur réglable et analogues, qui débouchent près du double fond (20) ou directement dans le conduit annulaire (21).

9. Poêle selon l'une quelconque des revendications 1 à 8, **caractérisé en ce que** le conduit annulaire (21) est intégré dans les parois du poêle, en se raccordant directement aux habillages de chamotte (35) en les affleurant ou en s'y conformant.

10. Poêle selon l'une quelconque des revendications 1 à 9, **caractérisé en ce que** les chambres (14, 34), le conduit annulaire (21) et le double fond (20) s'étendent vers la face avant du poêle (10), de préférence sous forme de trapèze.

11. Poêle selon l'une quelconque des revendications 1 à 10, **caractérisé en ce que** les conduits de gaz d'échappement (40) disposés sur les parois latérales du poêle entourent au moins des zones partielles du conduit annulaire (21).

12. Poêle selon l'une quelconque des revendications 1 à 11, **caractérisé en ce que** de l'air tertiaire peut être amené sous le double fond (20), en particulier par l'intermédiaire de branchements à étranglement à partir du conduit annulaire (21).

13. Poêle selon l'une quelconque des revendications 1 à 12, **caractérisé en ce que** la voie du gaz de fumée peut être déviée, par exemple au moyen d'un volet (18) dans le support de tuyau (16) du poêle.

14. Poêle selon l'une quelconque des revendications 1 à 13, **caractérisé en ce que** l'ouverture de la porte (13) de la chambre de combustion provoque automatiquement une déviation de l'adduction gazeuse.
